# EUROPÄISCHE PATENTSCHRIFT

(11) **EP 3 759 030 B1**
(45) Veröffentlichungstag und Bekanntmachung des Hinweises auf die Patenterteilung: **10.01.2024**
(21) Anmeldenummer: 19715459.4
(22) Anmeldetag: 02.04.2019
(51) Int. Cl.: B65D 25/04, B65D 1/22, B65D 25/06

(54) **TRANSPORTBEHÄLTER MIT VARIABLER FACHUNTERTEILUNG**
TRANSPORT CONTAINER WITH VARIABLE COMPARTMENT SEPARATION
CONTENANT DE TRANSPORT À SÉPARATION VARIABLE DE COMPARTIMENT

(30) Priorität: 18.04.2018 DE 102018109176
(43) Veröffentlichungstag der Anmeldung: 06.01.2021
(73) Patentinhaber: Feurer Febra GmbH, 74336 Brackenheim (DE)
(72) Erfinder: FEURER, Markus, 76461 Muggensturm (DE)
(74) Vertreter: Patentanwälte Bregenzer und Reule Partnerschaftsgesellschaft mbB
(86) Internationale Anmeldenummer: PCT/EP2019/058243
(87) Internationale Veröffentlichungsnummer: WO 2019/201584

(56) Entgegenhaltungen:
- WO-A1-2015/107438
- DE-A1- 4 433 680
- DE-A1- 10 347 279
- DE-A1- 19 711 747
- DE-A1-102007 004 046
- DE-A1-102008 039 461
- DE-U- 1 916 934
- DE-U1- 20 305 956
- DE-U1-202005 018 712
- FR-A1- 2 303 722
- US-A1- 2014 124 406

## Beschreibung

Die Erfindung betrifft einen Transportbehälter gemäß Oberbegriff des Anspruchs 1.

Ein Transportbehälter ist beispielsweise aus der DE 10 2008 039 461 A1 bekannt. Erweist einen Boden und sich vom Boden bis zu einer Behälteroberseite erstreckende Seitenwände auf, die einen Behälterinnenraum rings umranden. Im Behälterinnenraum ist herausnehmbar ein Gefache angeordnet, das miteinander verbundene Trennwände aufweist, die sich vom Boden zur Behälteroberseite erstrecken und Fächer begrenzen, die der Aufnahme von Gegenständen dienen und zur Behälteroberseite hin offen sind. Die aufzunehmenden Gegenstände können von der Behälteroberseite aus in die Fächer eingelegt werden und sind dann durch die Trennwände so von den in den anderen Aufnahmefächern befindlichen Gegenständen getrennt, dass sie einander nicht berühren können. Das Gefache ist mit an den Trennwänden angenähten Klettverbindern versehen, während die Seitenwände und der Boden mit Klettflauschen versehen sind, so dass das Gefache lösbar am Boden und den Seitenwänden befestigt werden kann. Die Klettflausche werden an die Seitenwände bzw. den Boden angeklebt, wobei der Prozess des Anklebens jedoch schwierig und von Umwelteinflüssen abhängig ist. Zudem ist aus der DE 20 2005 018 712 U1 ein Transportbehälter der eingangs genannten Art mit einem Gefache bekannt, das an auf der Innenseite einer Seitenwand befestigten Schienen herausnehmbar befestigt ist.

Aus der FR 2 303 722 A1 ist ein Transportbehälter bekannt, dessen im Behälterinnenraum aufgenommenes Gefache aus gelenkig miteinander verbundenen Wandabschnitten besteht. Aus der DE 19 16 934 U ist ein Transportbehälter der eingangs genannten Art in Form eines Koffers bekannt, der ein Gefache aus einer Bahn aus nachgiebigem Material aufweist, welches mittels haarnadelförmigen Bundnägeln an zusätzlichen Schächten oder Ösen an den Seitenwänden befestigt ist. Weitere Transportbehälter mit Einsätzen zur Unterteilung des Behälterinnenraums sind aus der US 2014/0124406 A1, der WO 2015/107438 A1 und der DE 103 47 279 A1 bekannt.

Es ist daher Aufgabe der Erfindung, einen Transportbehälter der eingangs genannten Art derart weiterzubilden, dass er einfacher zu handhaben ist.

Diese Aufgabe wird erfindungsgemäß durch einen Transportbehälter mit den Merkmalen des Anspruchs 1 gelöst. Vorteilhafte Weiterbildungen der Erfindung sind Gegenstand der abhängigen Ansprüche.

Der Erfindung liegt der Gedanke zugrunde, vorzugsweise vertikal in Richtung zum Boden verlaufende, zur Behälteroberseite offene Aufnahmerinnen in den Seitenwänden bereitzustellen, in die an den Trennwänden befestigte Befestigungselemente mit ihren Eingriffspartien insbesondere formschlüssig eingreifen. Der Boden und die Seitenwände können dabei einstückig oder mehrstückig ausgebildet sein und aus verschiedenen Materialien hergestellt sein, beispielsweise aus Partikelschaumstoff oder Hartkunststoff. Die Aufnahmerinnen werden bei der Herstellung der Seitenwände einstückig in diese eingebracht und bilden somit zumindest zur Behälteroberseite randoffene Hohlräume in den Seitenwänden, so dass keine zusätzlichen Gegenstücke zu den an den Trennwänden befestigten Befestigungselementen an den Seitenwänden oder am Boden angebracht werden müssen, die gegebenenfalls aus einem anderen Material bestehen als die Seitenwände und der Boden und deshalb aufwendig befestigt werden müssen. Dabei sind die Befestigungselemente zweckmäßig an den Trennwänden angenäht, welche aus einem flexiblen und vorzugsweise faltbaren Bahnmaterial, insbesondere aus textilem Kunstfasermaterial, textilem Naturfasermaterial, PVC, Kunststofffolie oder Planenmaterial aus anderen Bestandteilen, bestehen und zur Bildung des Gefaches vorzugsweise miteinander vernäht sind.

Die Aufnahmerinnen sind zur Behälteroberseite hin offen. Die Eingriffspartien können somit von der Behälteroberseite aus in die Aufnahmerinnen eingeschoben werden. Dabei wird bevorzugt, dass sich die Aufnahmerinnen ausgehend von der Behälteroberseite nach unten erstrecken. Um das Gefache besser an den Seitenwänden befestigen zu können, weist jede der Seitenwände vorteilhaft mehrere randoffene Aufnahmerinnen auf. Zudem ist es möglich, dass an der Behälteroberseite von den Seitenwänden ein zumindest teilweise umlaufender Stapelrand hochsteht, der zu einer Kontur an der dem Behälterinnenraum abgewandten Unterseite des Bodens komplementär ist. Die Aufnahmerinnen münden dann zweckmäßig auf der dem Behälterinnenraum zugewandten Seite des Stapelrands in die Behälteroberseite. Auf diese Weise sind mehrere Transportbehälter aufeinander stapelbar, wobei der Behälterinnenraum eines Transportbehälters durch den nächst oberen Transportbehälter bedeckt wird. Der Stapelrand verhindert ein Verrutschen des oberen Transportbehälters bezüglich dem unteren Transportbehälter. Wenn der obere Transportbehälter die Mündungen der Aufnahmerinnen in die Behälteroberseite bedeckt, können die in den Aufnahmerinnen aufgenommenen Eingriffspartien nicht aus diesen herausrutschen, so dass das Gefache sicher im Transportbehälter aufgenommen ist. Dies gilt auch für die Stapelung mehrerer Transportbehälter, die keinen Stapelrand aufweisen. Zudem kann vorgesehen sein, dass der Stapelrand im Abstand zur Behälteroberseite ein Stück weit über die Mündungen der Aufnahmerinnen in die Behälteroberseite ragt. Diese Maßnahme erschwert ein unbeabsichtigtes Herausziehen der Eingriffselemente aus den Mündungen der Aufnahmerinnen auch dann, wenn diese nicht von einem weiteren Transportbehälter bedeckt werden. Gemäß einer vorteilhaften Weiterbildung stehen vom Stapelrand in Richtung zum Behälterinnenraum im Abstand zueinander und vorzugsweise zwischen den Mündungen der Aufnahmerinnen in die Behälteroberseite angeordnete Zähne vor, und die Unterseite des Bodens weist zu den Zähnen komplementäre Ausnehmungen auf. Diese Maßnahme bewirkt durch das Ineinandergreifen von Zähnen und Ausnehmungen bei aufeinander gestapelten Transportbehältern eine weiter verbesserte Stabilität eines Behälterstapels, indem ein Verrutschen der aufeinander gestapelten Transportbehälter nicht nur vom umlaufenden Stapelrand, sondern auch durch das Ineinandergreifen der Zähne und der Ausnehmungen verhindert wird. Die Zähne und der Stapelrand stabilisieren sich zudem gegenseitig, indem sie zweckmäßig fest und vorzugsweise einstückig miteinander verbunden sind. Der Stapelrand weist zudem eine Dichtwirkung auf und verhindert ein seitliches Eindringen von Flüssigkeit oder Schmutz, wenn mehrere Transportbehälter aufeinander gestapelt sind. Er kann mit einer umlaufenden Fase versehen sein, die eine ausgehend von seinen Außenflächen in Richtung zum Aufnahmeraum ansteigende umlaufende Fläche bildet, so dass sie für an der Außenfläche eines Behälterstapels ablaufende Flüssigkeit wie beispielsweise Regenwasser wie eine Tropfkante wirkt.

Gemäß der Erfindung ist vorgesehen, dass die Aufnahmerinnen zum Behälterinnenraum offen sind. Dabei weisen die Eingriffspartien einen Querschnitt auf, der größer ist als die Breite der Öffnungen der Aufnahmerinnen zum Behälterinnenraum, so dass die Eingriffspartien nicht durch die Öffnungen aus den Aufnahmerinnen herausrutschen können. Dabei ist es möglich, dass die Eingriffspartien von oben her in die Aufnahmerinnen eingeschoben werden, da diese zudem zur Behälteroberseite offen sind.

Gemäß der Erfindung ist vorgesehen, dass die Eingriffspartien zur Verringerung ihres Querschnitts elastisch verformbar sind. Dies ermöglicht ein Hineindrücken der Eingriffspartien vom Behälterinnenraum durch die Öffnungen in die Aufnahmerinnen, wenn die Aufnahmerinnen zum Behälterinnenraum offen sind. Gemäß einer bevorzugten Ausführungsform weisen die Eingriffspartien dann einen pfeilförmigen Querschnitt auf und ihre freien Kanten liegen gegen Innenflächen der Aufnahmerinnen an, die sich beiderseits von den Öffnungen der Aufnahmerinnen aus erstrecken. Die freien Kanten wirken dann wie Widerhaken, die dem Herausziehen der Eingriffspartien aus den Aufnahmerinnen durch deren Öffnungen eine Kraft entgegensetzen.

Im Folgenden wird die Erfindung anhand zweier in der Zeichnung schematisch dargestellter Ausführungsbeispiele näher erläutert. Es zeigen Fig. 1a bis d einen Transportbehälter gemäß eine nicht erfindungsgemäße Ausführungsform in perspektivischer Ansicht, den Transportbehälter mit teilweise herausgezogenem Gefache, den Transportbehälter mit entferntem Gefache sowie das Gefache des Transportbehälters und Fig. 2a bis d Detaildarstellungen eines Transportbehälters gemäß einer Ausführungsform der Erfindung,

Der in der Zeichnung dargestellte Transportbehälter 10 weist ein Behälterteil 12 auf, das einstückig aus einem Partikelschaumstoff gefertigt ist. Das Behälterteil 12 weist einen Boden 14 sowie sich vom Boden 14 aus nach oben bis zu einer Behälteroberseite 16 erstreckende Seitenwände 18 auf, die an vier Behälterkanten 20 miteinander verbunden sind und einen Behälterinnenraum 22 rings umschließen, der zur Behälteroberseite 16 hin offen ist. Im Behälterinnenraum 22 ist ein Gefache 24 aufgenommen, das mehrere Trennwände 26 aus einem faltbaren Bahnmaterial aufweist. Die Trennwände 26 sind miteinander vernäht und begrenzen Fächer 28 zur Aufnahme von Gegenständen, die zur Behälteroberseite 16 hin offen sind. Das Gefache 24 weist zudem eine Bodenwand 30 auf, die aus demselben Material ausgebildet ist wie die Trennwände 26 und die Fächer 28 nach unten hin verschließt.

Das Gefache 24 ist mittels Befestigungselementen 32 am Behälterteil 12 befestigt. Zu diesem Zweck befinden sich in den Seitenwänden 18 jeweils mehrere in die Seitenwände 18 eingeformte Aufnahmerinnen 34, die sich jeweils von einer Mündung 36 in der Behälteroberseite 16 ein Stück weit vertikal in Richtung zum Boden 14 erstrecken und zu einer Öffnung 38 in der betreffenden Seitenwand 18 an deren dem Behälterinnenraum 22 zugewandten Innenseiten offen sind. Zum lösbaren Befestigen des Gefaches 24 am Behälterteil 12 weisen die Befestigungselemente 32 jeweils eine Eingriffspartie 40 auf, die in eine der Aufnahmerinnen 34 eingreift. Die Eingriffspartien 40 weisen jeweils ein erstes Teil in Form eines in der jeweiligen Aufnahmerinne 34 aufgenommenen Keders 42 und ein zweites Teil in Form einer aus der betreffenden Öffnung 38 ragenden und an einer der Trennwände 26 fest angenähten Kederfahne 44 auf. Die Keder 42 weisen dabei eine zylindrische Form auf mit einem Querschnitt, der größer ist als die Breite der Öffnungen 38 in horizontaler Richtung gemessen, so dass sie nicht durch die Öffnungen 38 aus den Aufnahmerinnen 34 herausrutschen können.

Das Behälterteil 12 weist des Weiteren einen von der Behälteroberseite 16 nach oben abstehenden, umlaufenden Stapelrand 46 auf, der außenseitig mit den Außenseiten 48 der Seitenwände 18 fluchtet, gegenüber dem Behälterinnenraum 22 aber nach außen versetzt ist und somit auch außen um die Mündungen 36 umläuft. Dementsprechend weist der Boden 14 an seiner Unterseite 50 eine zum Stapelrand 46 komplementäre Kontur 52 auf. Vom Stapelrand 46 stehen in Richtung zum Behälterinnenraum 22 im Abstand zueinander und zwischen den Mündungen 36 angeordnete, sich von der Behälteroberseite 16 zur selben Höhe wie der Stapelrand 46 erstreckende Zähne 54 vor, während der Boden 14 in seiner Unterseite 50 in der Zeichnung nicht näher dargestellte, zu den Zähnen 54 komplementäre Ausnehmungen aufweist. Mehrere baugleiche Transportbehälter 10 können auf diese Weise übereinander gestapelt werden, indem der Stapelrand 46 in die Kontur 52 des nächst oberen Transportbehälters 10 formschlüssig eingreift, und indem die Zähne 54 in die Ausnehmungen des nächst oberen Transportbehälters 10 formschlüssig eingreifen. Die Mündungen 36 werden dann durch den Boden 14 des nächst oberen Transportbehälters 10 bedeckt und verschlossen, so dass die Eingriffspartien 40 nicht aus den Aufnahmerinnen 34 herausrutschen können.

Der Transportbehälter 10' gemäß einer Ausführungsform der Erfindung unterscheidet sich lediglich in der Form der Eingriffspartien 40 und der Aufnahmerinnen 34 vom Transportbehälter 10.

Gleiche Merkmale sind daher mit gleichen Bezugszeichen versehen.

Die Eingriffspartien 40 gemäß einer Ausführungsform der Erfindung weisen eine Pfeilform auf mit einer zentralen Rippe 56, von der in einem spitzen Winkel in Richtung zum Behälterinnenraum 22 auf einander abgewandten Seiten zwei Querrippen 58 abstehen. An die zentrale Rippe 56 schließt sich ein Fortsatz 60 an, der durch die jeweilige Öffnung 38 aus der Aufnahmerinne 34 ragt und fest mit einer der Trennwände 26 verbunden ist. Die Querrippen 58 liegen mit ihren freien Kanten 62 an Innenflächen 64 der Aufnahmerinnen 34 an, wobei sich jeweils auf jeder Seite der Öffnungen 38 eine der Innenflächen 64 von der Öffnung 38 weg erstreckt. Die Eingriffspartien 40 gemäß dem zweiten Ausführungsbeispiel können durch die Öffnungen 38 in die Aufnahmerinnen 64 eingeführt werden, indem die Querrippen 58 elastisch verbogen werden, bis ihre freien Kanten 62 an der zentralen Rippe 56 anliegen. Bei Erreichen der Aufnahmerinne 34 spreizen sich die Querrippen 58 wieder auf, so dass ihre freien Kanten 62 durch Anliegen an den Innenflächen 64 wie Widerhaken wirken, die ein Herausziehen aus der Aufnahmerinne 34 verhindern.

In der erfindungsgemäßen Ausführungsform ist der Stapelrand 46 so angeordnet, dass er im Abstand über der Behälteroberseite 16 ein Stück weit über die Mündungen 36 ragt, wie beispielhaft in Fig. 2d dargestellt. In diesem Bereich bildet der Stapelrand 46 eine Schräge 66 und setzt dem Herausziehen der jeweiligen Eingriffspartie 40 aus der Aufnahmerinne 34 einen Widerstand entgegen, der ein unbeabsichtigtes Herausrutschen verhindert.

## Patentansprüche

1. Transportbehälter mit einem Boden (14), mit sich vom Boden (14) bis zu einer Behälteroberseite (16) erstreckenden, einen Behälterinnenraum (22) rings umrandenden Seitenwänden (18) und mit einem im Behälterinnenraum (22) herausnehmbar aufgenommenen Gefache (24), das sich zumindest ein Stück weit zwischen dem Boden (14) und der Behälteroberseite (16) erstreckende, zur Behälteroberseite (16) offene Fächer (28) begrenzende, miteinander verbundene Trennwände (26) aus einem flexiblen Bahnmaterial sowie an den Trennwänden (26) befestigte Befestigungselemente (32) zum lösbaren Befestigen an den Seitenwänden (18) aufweist, wobei die Befestigungselemente (32) jeweils eine Eingriffspartie (40) aufweisen, wobei die Seitenwände (18) randoffene Aufnahmerinnen (34) aufweisen, in denen jeweils eine der Eingriffspartien (40) aufgenommen ist, und die zur Behälteroberseite (16) offen sind und wobei die Aufnahmerinnen (34) zum Behälterinnenraum (22) offen sind und die Eingriffspartien (40) einen Querschnitt aufweisen, der größer ist als die Breite der Öffnungen (38) der Aufnahmerinnen (34) zum Behälterinnenraum (22) , **dadurch gekennzeichnet, dass** die Eingriffspartien (40) zur Verringerung ihres Querschnitts elastisch verformbar sind.

2. Transportbehälter nach Anspruch 1, **dadurch gekennzeichnet, dass** sich die Aufnahmerinnen (34) ausgehend von einer Mündung (36) in der Behälteroberseite (16) in Richtung zum Boden (14) erstrecken.

3. Transportbehälter nach Anspruch 1 oder 2, **dadurch gekennzeichnet, dass** jede der Seitenwände (18) mehrere randoffene Aufnahmerinnen (34) aufweist.

4. Transportbehälter nach einem der vorangehenden Ansprüche, **dadurch gekennzeichnet, dass** sich die Aufnahmerinnen (34) in den Seitenwänden (18) befinden.

5. Transportbehälter nach einem der vorangehenden Ansprüche, **dadurch gekennzeichnet, dass** die Befestigungselemente (32) an den Trennwänden (26) angenäht sind.

6. Transportbehälter nach einem der vorangehenden Ansprüche, **dadurch gekennzeichnet, dass** an der Behälteroberseite (16) von den Seitenwänden (18) ein zumindest teilweise umlaufender Stapelrand (46) hochsteht, der zu einer Kontur (52) an der dem Behälterinnenraum (22) abgewandten Unterseite (50) des Bodens (14) komplementär ist, und dass die Aufnahmerinnen (34) auf der dem Behälterinnenraum (22) zugewandten Seite des Stapelrands (46) in die Behälteroberseite (16) münden.

7. Transportbehälter nach Anspruch 6, **dadurch gekennzeichnet, dass** der Stapelrand (46) im Abstand zur Behälteroberseite (16) ein Stück weit über die Mündungen (36) der Aufnahmerinnen (34) in die Behälteroberseite (16) ragt.

8. Transportbehälter nach Anspruch 6 oder 7, **dadurch gekennzeichnet, dass** vom Stapelrand (46) in Richtung zum Behälterinnenraum (22) im Abstand zueinander und zwischen den Mündungen (36) der Aufnahmerinnen (34) in die Behälteroberseite (16) angeordnete Zähne (54) vorstehen und dass die Unterseite (52) des Bodens (14) zu den Zähnen (54) komplementäre Ausnehmungen aufweist.

9. Transportbehälter nach einem der vorangehenden Ansprüche, **dadurch gekennzeichnet, dass** die Eingriffspartien (40) einen pfeilförmigen Querschnitt aufweisen und dass ihre freien Kanten (62) gegen sich von den Öffnungen (38) der Aufnahmerinnen (34) zum Behälterinnenraum (22) aus erstreckende Innenflächen (64) der Aufnahmerinnen (34) anliegen.

10. Transportbehälter nach einem der vorangehenden Ansprüche, **dadurch gekennzeichnet, dass** die Trennwände (26) aus textilem Kunstfasermaterial, textilem Naturfasermaterial, PVC, Kunststofffolie oder Planenmaterial bestehen.

11. Transportbehälter nach Anspruch 10, **dadurch gekennzeichnet, dass** die Trennwände (26) zur Bildung des Gefaches (24) miteinander vernäht sind.

12. Transportbehälter nach einem der vorangehenden Ansprüche, **dadurch gekennzeichnet, dass** der Boden (14) und die Seitenwände (18) ein einstückig aus einem Partikelschaum, insbesondere aus expandiertem Polypropylen (EPP) oder aus expandiertem Polyurethan (EPU) ausgebildetes Behälterteil (12) bilden.

## Claims

1. A transport container having a base (14), having side walls (18) which extend from the base (14) up to an upper side (16) of the container and border a container interior (22), and having a divider (24) which is accommodated in the container interior (22) in a removable manner and has interconnected partition walls (26) which are made of a flexible web material, extend at least some way between the base (14) and the upper side (16) of the container and delimit compartments (28) which are open toward the upper side (16) of the container, and also has fastening elements (32) which are fastened on the partition walls (26) and are intended for releasable fastening on the side walls (18), wherein the fastening elements (32) each have an engagement portion (40), wherein the side walls (18) have open-periphery accommodating channels (34), in which in each case one of the engagement portions (40) is accommodated and which are open toward the upper side (16) of the container, and wherein the accommodating channels (34) are open toward the container interior (22) and the engagement portions (40) have a cross section which is greater than the width of the openings (38) of the accommodating channels (34) toward the container interior (22), **characterized in that** the engagement portions (40) can be deformed elastically in order for their cross section to be reduced.

2. The transport container as claimed in claim 1, **characterized in that** the accommodating channels (34) extend from a mouth opening (36) in the upper side (16) of the container in the direction of the base (14).

3. The transport container as claimed in claim 1 or 2, **characterized in that** each of the side walls (18) has a plurality of open-periphery apertures (34).

4. The transport container as claimed in one of the preceding claims, **characterized in that** the accommodating channels (34) are located in the side walls (18).

5. The transport container as claimed in one of the preceding claims, **characterized in that** the fastening elements (32) are sewn on the partition walls (26).

6. The transport container as claimed in one of the preceding claims, **characterized in that**, on the upper side (16) of the container, an at least partially encircling stacking periphery (46) projects upward from the side walls (18) and is complementary to a contour (52) on the underside (50) of the base (14), said underside being directed away from the container interior (22), and **in that** the accommodating channels (34) open out into the upper side (16) of the container on that side of the stacking periphery (46) which is directed toward the container interior (22).

7. The transport container as claimed in claim 6, **characterized in that**, at a distance from the upper side (16) of the container, the stacking periphery (46) projects into the upper side (16) of the container some way beyond the mouth openings (36) of the accommodating channels (34).

8. The transport container as claimed in claim 6 or 7, **characterized in that**, teeth (34) project from the stacking periphery (46) in the direction of the container interior (22), said teeth being spaced apart from one another and being arranged between the mouth openings (36) of the accommodating channels (34) in the upper side (16) of the container, and **in that** the underside (52) of the base (14) has apertures which are complementary to the teeth (54).

9. The transport container as claimed in one of the preceding claims, **characterized in that** the engagement portions (40) have an arrow-shaped cross section, and **in that** their free edges (62) butt against inner surfaces (64) of the accommodating channels (34) which inner surfaces extend from the openings (38) of the accommodating channels (34) toward the container interior (22).

10. The transport container as claimed in one of the preceding claims, **characterized in that** the partition walls (26) consist of textile synthetic fiber material, textile natural fiber material, PVC, plastic sheet material or tarpaulin material.

11. The transport container as claimed in claim 10, **characterized in that** the partition walls (26) are sewn to one another to form the divider (24).

12. The transport container as claimed in one of the preceding claims, **characterized in that** the base (14) and the side walls (18) form a container part (12) which is formed in one piece from a particle foam, in particular from expanded polypropylene (EPP) or from expanded polyurethane (EPU).

## Revendications

1. Contenant de transport, comprenant un fond (14), comprenant des parois latérales (18) s'étendant à partir du fond (14) jusqu'à une face supérieure de contenant (16) et encadrant de tous les côtés un espace intérieur de contenant (22), et comprenant un casier (24) logé de manière démontable dans l'espace intérieur de contenant (22) et qui présente des parois de séparation (26) reliées ensemble, s'étendant au moins sur une certaine distance entre le fond (14) et la face supérieure de contenant (16), délimitant des compartiments (28) ouverts vers la face supérieure de contenant (16), lesdites parois de séparation étant réalisées dans un matériau en bande souple, et qui présente des éléments de fixation (32) fixés aux parois de séparation (26) pour la fixation amovible aux parois latérales (18), dans lequel les éléments de fixation (32) présentent respectivement une partie de mise en prise (40), dans lequel les parois latérales (18) présentent des rainures de réception (34) à bord ouvert dans lesquelles est logée respectivement l'une des parties de mise en prise (40), et qui sont ouvertes vers la face supérieure de contenant (16), et dans lequel les rainures de réception (34) sont ouvertes vers l'espace intérieur de contenant (22), et les parties de mise en prise (40) présentent une section transversale qui est supérieure à la largeur des ouvertures (38) des rainures de réception (34) vers l'espace intérieur de contenant (22),
**caractérisé en ce que** les parties de mise en prise (40) sont à déformation élastique pour diminuer leur section transversale.

2. Contenant de transport selon la revendication 1, **caractérisé en ce que** les rainures de réception (34) s'étendent en direction du fond (14) en partant d'un orifice (36) dans la face supérieure de contenant (16).

3. Contenant de transport selon la revendication 1 ou 2, **caractérisé en ce que** chacune des parois latérales (18) présente plusieurs rainures de réception (34) à bord ouvert.

4. Contenant de transport selon l'une quelconque des revendications précédentes, **caractérisé en ce que** les rainures de réception (34) se trouvent dans les parois latérales (18).

5. Contenant de transport selon l'une quelconque des revendications précédentes, **caractérisé en ce que** les éléments de fixation (32) sont cousus aux parois de séparation (26).

6. Contenant de transport selon l'une quelconque des revendications précédentes, **caractérisé en ce qu'**un bord d'empilement (46) au moins partiellement périphérique fait saillie sur la face supérieure de contenant (16) à partir des parois latérales (18), ledit bord étant complémentaire à un contour (52) sur la face inférieure (50) du fond (14), détournée de l'espace intérieur de contenant (22), et **en ce que** les rainures de réception (34) débouchent sur la face supérieure de contenant (16) du côté du bord d'empilement (46) tourné vers l'espace intérieur de contenant (22).

7. Contenant de transport selon la revendication 6, **caractérisé en ce qu'**à distance de la face supérieure de contenant (16), le bord d'empilement (46) dépasse sur une certaine distance des orifices (36) des rainures de réception (34) dans la face supérieure de contenant (16).

8. Contenant de transport selon la revendication 6 ou 7, **caractérisé en ce que** des dents (54) disposées en partant du bord d'empilement (46) en direction de l'espace intérieur de contenant (22), à distance les unes des autres, et entre les orifices (36) des rainures de réception (34), dans la face supérieure de contenant (16), font saillie, et **en ce que** la face inférieure (52) du fond (14) présente des évidements complémentaires aux dents (54).

9. Contenant de transport selon l'une quelconque des revendications précédentes, **caractérisé en ce que** les parties de mise en prise (40) présentent une section transversale en forme de flèche, et **en ce que** leurs bords libres (62) sont adjacents à des surfaces intérieures (64) des rainures de réception (34), s'étendant des ouvertures (38) des rainures de réception (34) jusqu'à l'espace intérieur de contenant (22).

10. Contenant de transport selon l'une quelconque des revendications précédentes, **caractérisé en ce que** les parois de séparation (26) sont composées en matériau textile de fibres synthétiques, en matériau textile de fibres naturelles, en PVC, en film plastique ou en matériau de bâche.

11. Contenant de transport selon la revendication 10, **caractérisé en ce que** les parois de séparation (26) sont cousues ensemble pour former le casier (24).

12. Contenant de transport selon l'une quelconque des revendications précédentes, **caractérisé en ce que** le fond (14) et les parois latérales (18) constituent une partie de contenant (12) réalisée d'un seul tenant en mousse de particules, en particulier en polypropylène expansé (EPP) ou en polyuréthane expansé (EPU).
